# EUROPÄISCHE PATENTSCHRIFT

(11) **EP 1 330 170 B1**
(45) Veröffentlichungstag und Bekanntmachung des Hinweises auf die Patenterteilung: **04.10.2006**
(21) Anmeldenummer: 00977478.7
(22) Anmeldetag: 03.11.2000
(51) Int. Cl.: A47B 96/02, A47B 96/14

(54) **REGALSYSTEM**
SHELVING SYSTEM
SYSTEME D'ETAGERE

(43) Veröffentlichungstag der Anmeldung: 30.07.2003
(73) Patentinhaber: Irega AG, 8832 Wollerau (CH)
(72) Erfinder: SCHOLZ,Gottfried, 65719 Hofheim-Langenhain (DE)
(74) Vertreter: Aue, Hans-Peter
(86) Internationale Anmeldenummer: PCT/EP2000/010857
(87) Internationale Veröffentlichungsnummer: WO 2002/035967

(56) Entgegenhaltungen:
- DE-U- 9 005 600
- FR-A- 2 516 770
- FR-A- 2 579 431
- US-A- 4 548 327

## Beschreibung

Die Erfindung bezieht sich auf ein Regalsystem, vorzugsweise aus Metall, zur Lagerung und Archivierung von Gegenständen, im wesentlichen bestehend aus mindestens einem Regal, insbesondere einem Stahlregal, mit rechteckigem Querschnitt, an dessen Eckpunkten vertikale Längspfosten angeordnet sind, zwischen denen mindestens ein Auflageboard befestigt ist, und das jeweils stirnseitig mit beabstandeten Dach- und/oder Boden- und/oder Zwischentraversen versehen ist, wobei in die Längspfosten Ausnehmungen zur Aufnahme von hakenartigen Gebilden von Einhängeteilen und Traversen vorgesehen sind.

Es sind eine Vielzahl von Regalen bzw. Regalsystemen bekannt, deren Einzelteile, wie Längspfosten, Seitenleitern bzw. Traversen und Auflageboards durch unterschiedliche Befestigungsarten miteinander verbunden sind. Solche Regale weisen in der Regel mehrere Längspfosten an den Regaleckpunkten auf, an denen in bestimmten vertikalen Abständen ein oder mehrere waagerechte Auflageboards befestigt sind, auf denen Gegenstände und/oder Schüttgut gelagert wird.

Weiterhin ist es häufig notwendig, Auflageboards in Teilfächer zu unterteilen, um die Gegenstände und/oder das Schüttgut geordnet im Regal zu lagern. Hierfür werden Gitter, Stäbe, Trennplatten und dergleichen mit den Längspfosten oder dem Auflageboard verklebt, verschweißt oder verschraubt, so dass die Trennelemente in schräger Weise oder lotrecht zum Auflageboard ausgerichtet sind. Die Art der Befestigung hängt oftmals vom Material ab, aus dem das Regal gefertigt ist.

Nachteilig bei solchen Regalen bzw. Regalsystemen ist, dass diese in Abhängigkeit von der Verbindungsart, etwa durch Schweißen oder Verkleben nicht mehr zerlegt oder Bedürfnissen des Benutzers angepasst werden können. Dadurch weisen diese Regale bzw. Regalsysteme zwar eine hohe Stabilität auf, jedoch ist eine Variation der Größe der Teilfächer des Auflageboards stark begrenzt'. Diese Regale bzw. Regalsysteme sind auch aufgrund ihres durch die feste Verbindung benötigten Platzvolumens nur schwer transportierbar.

Darüber hinaus sind eine Vielzahl von Stecksystemen für Regale bekannt, bei denen die Regalteile, wie Auflageboards, Längspfosten, Traversen usw. zum Beispiel durch Nut-Feder-Verbindungen verbunden werden. Bei manchen Systemen werden die Auflageboards einfach auf Stege oder Stifte an den Traversen aufgelegt. Dies führt aber zu einer hohen Instabilität des Regalsystems. Verschraubte oder durch spezielle Verbindungselemente verbundene Regale bzw. Regalsysteme, deren Auflageboards in mehrere Teilfächer aufgeteilt werden sollen, um Gegenstände zu lagern, sind nur mit großem Aufwand montierbar oder demontierbar, so dass die damit befassten Personen Auf- bzw. Abbauprobleme haben. Des weiteren sind oft kompliziert gestaltete Verbindungselemente zum Verbinden des Auflageboards mit den Fächer bildenden Trennelementen erforderlich, die fertigungstechnisch schwierig herzustellen sind.

Nahezu rein durch Stecken montierbare Regale bzw. Regalsysteme werden in der Regel nur durch sich kreuzende Streben zwischen diagonal gegenüberliegenden Eckpunkten an der Rückseite des Regals verschraubt. Dadurch erhält man eine Längsstabilität des Regals. Eine gewissen Seiten- bzw. Tiefenstabilität wird durch in die Längspfosten einsetzbare Traversen erreicht, die mit den Längspfosten Seitenleitern bilden. Hierfür haben die Dachtraverse, die Bodentraverse und, falls benötigt, auch die Zwischentraverse unterschiedliche konstruktive Ausbildungen, die meistens strebenartig ist. Dabei werden sogenannten Knotenbleche vorgesehen, um die Traversen mit den Längspfosten zu stabilisieren. Beispielsweise bei der Bodentraverse muss insbesondere die Bodenfreiheit des Regals berücksichtigt werden. Die Ausbildung der Dachtraverse als Strebe, gegebenenfalls mit Knotenblech, führt in der Regel dazu, dass das Dach-Auflageboard nicht belastet werden darf. Darüber hinaus sind die Traversen aufwändig herzustellen, da die Streben mit den Knotenblechen verbunden werden müssen.

Aus der FR 2 516 770 A ist ein Regalsystem bekannt, bei dem an einer Traverse eine durchgehende, nach oben offenen, nicht vorgespannte Aufnahmetasche für ein Auflageboard vorgesehen ist. Das Auflageboard ist allseitig mit einer Abkantung versehen. Um ein Auflageboard in die Traverse einhängen zu können, sind an diesem mehrere zusätzlich auskragende Einhängelaschen an den Stirnseiten ausgeformt, die in die durchgehende Aufnahmetasche eingehängt werden. Hierbei sind die auskragenden Einhängelaschen des Auflageboards vorgespannt, um eine Selbstklemmung durch das Auflageboard zu erreichen.

Die DE 90 05 600 U offenbart ein Profilstück zur Bildung von Rahmentragwerken für ein Regalsystem. Dieses Profilstück entspricht einem vertikalen Längspfosten eines Regals und besitzt eine Vielzahl von in vertikalen Reihen ausgebildeten Clip-Aufnahmen. In diese sind Clip-Konsolen einhängbar. Diese weisen jeweils eine als aufwärts gerichtet Zunge ausgebildete Feder auf, in die ein Schenkel eines L-förmigen Trägers einsteckbar ist. Auf diesem Träger wiederum wird eine Bühne mittels einer Schraube gesichert. Um einen solchen Träger zu halten, sind immer mindestens zwei Clip-Konsolen notwendig, die jeweils an einer Seite des Profilstückes eingesetzt werden, wobei benachbarte Auflageboards durch das Profilstück getrennt werden.

Es ist Aufgabe der Erfindung, ein Regalsystem der eingangs genannten Art zur Lagerung und Archivierung von Gegenständen zu schaffen, das allein durch Stecken der Bauteile montiert werden kann und bei dem gleichzeitig eine hohe Stabilität und Vielgestaltigkeit der in das Regalsystem einsetzbaren Teile erreicht wird.

Erfindungsgemäß wird die Aufgabe dadurch gelöst, dass
- jede Traverse mehrere vorgespannte, aufwärts offene Aufnahmetaschen aufweist und endseitig jeweils ein abwärts gerichteter Fortsatz ausgebildet ist, der mindestens zwei vertikal beabstandete hakenartige Gebilde aufweist,
- in die mehreren Aufnahmetaschen der Traverse ein- oder mehrteilige Auflageboards oder Einhängeteile unterschiedlicher Ausgestaltung einsetzbar sind, die durch die Aufnahmetaschen selbstklemmend gehaltert sind, und
- gegebenenfalls an die vorderen Längspfosten des Regals ein mit hakenartigen Gebilden versehener Türrahmen ansteckbar ist, der vorzugsweise Scharniere für eine Flügeltür aufweist.

Die Vorspannung der Aufnahmetaschen der Traversen entsteht durch Biegungen bzw. Abkantungen aus dem Traversenzuschnitt in Verbindung mit den Materialeigenschaften, aus dem der Zuschnitt besteht, nämlich meistens aus Metall. So kann die einem Stahlblech eigene Spannung genügen, um in einer Aufnahmetasche ein geeignetes Gegenstück, z.B. ein Auflageboard oder ein Einhängeteil aufzunehmen, die durch die Vorspannung selbstklemmend gehaltert werden. Die Aufnahmetaschee der Traversen sind oben offen, so dass Auflageboards und andere Einhängeteile einfach von oben her in die Traversen eingesteckt werden können. Die vorgespannten Aufnahmetaschen verhindern dabei ein Herausrutschen oder Wackeln dieser Teile im Regal.

Ein besonderer Vorteil der erfindungsgemäßen Lösung ergibt sich dadurch, dass die Traversen endseitig abwärts gerichtete Fortsätze aufweisen, die sich somit in Einsteckrichtung der Einsteckteile erstrecken. Die an den Fortsätzen befindlichen mindestens zwei vertikal beabstandeten, hakenartigen Gebilde werden in entsprechende Ausnehmungen in den Längspfosten eingesteckt, so dass die hakenartigen Gebilde der Fortsätze der Traverse die Ausnehmungen in den Längspfosten hintergreifen. Zweckmäßigerweise sind daher die Traversen mit den Aufnahmetaschen, den endseitigen Fortsätzen und den hakenartigen Gebilden einstückig ausgebildet. Ferner sind die Traversen als Dachtraversen, Bodentraversen und Zwischentraversen ausgebildet.

Durch die einstückige Ausbildung wird eine starre Traverse erzielt. Wird die Dachtraverse am oberen Ende des Regals mit den hakenartigen Gebilden in den zugehörigen Ausnehmungen der Längspfosten des Regals eingesteckt, stabilisiert die im wesentlichen U-förmige Traverse durch die beabstandeten hakenartigen Gebilde das Regal erheblich. Das Dachtraversenteil kann als baugleiche Bodentraverse am unteren Ende des Regals eingesteckt werden, wobei die Fortsätze an den Endseiten der Bodentraverse gleichzeitig für eine bestimmte Bodenfreiheit sorgt. In gleicher Weise werden eine oder mehrere zueinander beabstandete Zwischentraversen zwischen die Längspfosten des Regals eingesetzt, um daran Auflageboards bzw. Einhängeteile zu befestigen. Durch die Anbringung mehrerer Traversen wird eine hohe Seiten- bzw. Tiefenstabilität des Regals erreicht. Weiterhin erlaubt das einfache Stecksystem durch das Vorsehen der Aufnahmetaschen an den Traversen eine leichte Montierbarkeit und Handhabbarkeit des Regals. Die Einhängeteile können so auf einfache Weise leicht ausgewechselt werden.

Falls gewünscht, kann das Regal auch durch Türen verschlossen werden. Da die Längspfosten jedoch nicht über Scharniere bzw. Scharnierbänder verfügen, ist ein Türrahmen erforderlich, der am Regal befestigt werden muss, welcher die notwendigen Scharniere bzw. Scharnierbänder aufweist. Hierfür sind an der Rückseite des Türrahmens hakenartige Gebilde vorgesehen, die in dazu korrespondierende Ausnehmungen in den Längspfosten des Regals eingehängt werden. der Türrahmen kann ein einfacher Hohlprofilrahmen sein. In diesen Rahmen wird dann die Flügeltür eingehängt und das Regal kann verschlossen werden.

Nach einer Weiterbildung der Erfindung sind die Ausnehmungen im Längspfosten als vertikale Schlitze ausgebildet, die einzeln oder paarweise beabstandet zueinander am Längspfosten ausgeformt sind.und in die komplementären hakenartigen Gebilde des Türrahmens oder bestimmter Einhängeteile eingreifen. Dabei können die Schlitze bevorzugt rasterartig an den Längspfosten ausgebildet sein, um nach dem Baukastenprinzip eine große Vielgestaltigkeit der Bestückung des Regals mit Einhängeteilen und Auflageboards sowie deren Auswechslung und einen einfachen Transport des Regals zu gewährleisten.

Die Aufnahmetaschen an den Traversen können als eine Aufnahmetasche oder als mehrere Aufnahmetaschen, die durch Spalte voneinander getrennt sind, ausgebildet sein. Sonach ist in die Aufnahmetaschen von jeweils an einer Stirnseite des Regals angebrachten Traversen ein ein- oder mehrteiliges Auflageboard einsteckbar. Mehrteilige Auflageboards werden beispielsweise durch Aneinanderfügen mehrerer Teilböden erzeugt. Dies kann besonders dann notwendig sein, wenn die Auflageboards innerhalb eines Regals oder Regalsystems in Abhängigkeit von den zu lagernden Gegenständen unterschiedliche Tiefen aufweisen sollen.

Nach einer weiteren Ausgestaltung des erfindungsgemäßen Regalsystems sind in die Aufnahmetaschen von jeweils an einer Stirnseite des Regals angebrachten Traversen Steckbleche von Einhängeteilen einsteckbar. Bevorzugt besitzen die Steckbleche eine einheitliche Größe und sind mit den Einhängeteilen verbunden. Wenn die Steckbleche eine einheitliche Größe aufweisen, sind diese nach dem Baukastenprinzip vielseitig einsetzbar und können in die Aufnahmetaschen der Traversen eingesteckt werden. Die Steckbleche sind dann mit Einhängeteilen verbunden, die zur Lagerung von Gegenständen dienen. Dadurch kann ein Einhängeteil bestimmter Art gegen ein anderes Einhängeteil anderer Art auf leichte Weise ausgetauscht werden.

Um eine große Variationsmöglichkeit der Bestückung des Regals bzw. Regalsystems zu erreichen, sind die Einhängeteile als Tragelemente für zu lagernde Gegenstände unterschiedlicher Art ausgebildet. Sonach können die Einhängeteile beispielsweise Tragelemente für Film- oder Datenträgerrollen, Hängehefter, Aktenordner, Schüttgutbehälter, Schüttgut, Fahrzeugreifen, Tapetenrollen und vieles andere mehr sein. Den zu lagernden Gegenständen sind praktisch keine Grenzen gesetzt.

Des weiteren können die Einhängeteile als Teleskopauszüge für Schubladen, Auszugsböden und dergleichen ausgebildet sein. In den Schubladen und auf den Auszugsböden werden Gegenstände gelagert, deren Zugriff ein Herausziehen des Einhängeteils erfordert. Beispielsweise können in den teleskopierbaren Schubladen Karteikarten gelagert werden, auf die im Bedarfsfall zurückgegriffen wird. Teleskopierbaren Schubladen eignen sich besonders auch zur Aufnahme von etwa Compact-Disks und andere Datenträger, Bücher, Zeitschriften und dergleichen.

Bei einer alternativen Ausgestaltung des Regalsystems sind die Einhängeteile als starre Tragelemente ausgebildet. Starre Tragelemente sind z.B. Gleitschienenträger für Hängeregistraturen, Gitterroste, aber auch Aufhängebleche zum Einhängen von Türen, ein- und mehrgleisige Pendelregistraturschienen, Schüttgutwannen, Fachteiler usw.

Schließlich ist erfindungsgemäß vorgesehen, dass der Türrahmen Scharniere für ein- oder mehrflügelige Türen aufweist.

Es versteht sich, dass die vorstehend genannten und nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Der der Erfindung zu Grunde liegende Gedanke wird in der nachfolgenden Beschreibung anhand eines Ausführungsbeispieles, das in den Zeichnungen dargestellt ist, näher beschrieben. Es zeigen:
- Fig. 1: eine Perspektivansicht eines Regals in der Grundform des erfindungsgemäßen Regalsystems,
- Fig. 2: eine Teilvorderansicht II eines Längspfostens gemäß Fig. 1,
- Fig. 3: eine Seitenansicht des Längspfostens gemäß Fig. 2,
- Fig. 4: eine Rückansicht des Längspfostens gemäß Fig. 2,
- Fig. 5: eine Querschnittsansicht gemäß der Linie V-V des Längspfostens gemäß Fig. 4.
- Fig. 6: eine Vorderansicht einer Traverse für das erfindungsgemäße Regalsystem,
- Fig. 7: eine schematische Seitenansicht der Traverse gemäß Fig. 6,
- Fig. 8: eine Vorderansicht eines teleskopierbaren Einhängeteils im zusammengeschobenen Zustand in einer ersten Ausführungsform für das erfindungsgemäße Regalsystem,
- Fig. 9: eine Vorderansicht eines teleskopierbaren Einhängeteils im ausgezogenen Zustand in einer zweiten Ausführungsform für das Regalsystem,
- Fig. 10: eine Vorderansicht eines teleskopierbaren Einhängeteils im zusammengeschobenen Zustand in einer dritten Ausführungsform und eingesteckt in eine Traverse für das Regalsystem,
- Fig. 11: eine schematische Seitenansicht eines teleskopierbaren Einhängeteils mit Traverse gemäß Fig. 10,
- Fig. 12: eine Vorderansicht eines Teils eines Türrahmens ohne Tür, der an einem Längspfosten eines Regals befestigt ist,
- Fig. 13: eine Seitenansicht des Längspfostens und des Türrahmens mit Tür gemäß Fig. 12,
- Fig. 14: Teil Vorderansicht eines starren Einhängeteils zum Einstecken an einen Längspfosten des Regalsystems und
- Fig. 15: eine Seitenansicht des starren Einhängeteils teleskopierbaren Einhängeteils gemäß Fig. 14.

Fig. 1 zeigt ein Regal 1 eines Regalssstems, welches einen rechteckigen grundriss aufweist. An jedem der Eckpunkte des Regals 1 befindet sich ein vertikaler Längspfosten 2, an dessen unteren Ende sich ein Fuß 3 befindet. Die hinteren beiden Längspfosten 2 durch zwei sich kreuzende, diagonal verlaufende Streben 4 miteinander verbunden, so dass das Regal 1 eine Längenstabilität besitzt.

Des weiteren sind die jeweiligen stirnseitigen Längspfostenpaare durch mehrere waagerecht zueinander beabstandete Auflageboards 5 miteinander verbunden, auf denen nicht gezeigte Gegenstände aller Art gelagert werden. Das obere Auflageboard 5 bildet ein Dachboard, während das unter Auflageboard 5 unter Einhaltung eines bestimmten Bodenfreiraumes das Bodenboard bildet.

Die Fig. 2 bis 5 zeigen eine vergößerte Ansicht des Bereiches II nach Fig. 1 eines Längspfostens 2. Dieser weist auf seiner Vorderseite gemäß Fig. 2 zueinander beabstandete Paare von Ausnehmungen 6 auf, die als Schlitze 7 ausgebildet sind. Weiterhin sind zueinander beabstandete Bohrungen 8 vorgesehen. An der Rückseite des Längspfostens 2 gemäß Fig. 4 ist eine weitere Bohrung 9 worgesehen, die zur Bohrung 8 an der Vorderseite des Längspfostens 2 fluchtet. Diese Bohrungen 8 und 9 können zur Schraubbefestigung von beliebigen Teilen und/oder zur Befestigung des Längspfostens 2 an einer Wand vorgesehen werden.

Des weiteren weist der Längspfosten 2 an seinen Seitenwänden eine Vielzahl zueinander beabstandeter Aussparungen 10 auf, die im wesentlichen dafür vorgesehen, das Gewicht des Längspfostens 2 durch Materialreduzierung zu verringern sowie noch zu beschreibende Teile aufzunehmen. Ferner ist, wie, aus den Fig. 4 und 5 ersichtlich ist, der Längspfosten 2 als aus einem Flachbandmaterial gewalztes Hohlprofil ausgebildet, so dass der fertige Längspfosten 2 an seiner Rückseite einen Spalt 11 bildet. Der Längspfosten 2 weist somit im Querschnitt gemäß Fig. 5 eine im wesentlichen T-Form auf.

Zwischen zwei benachbarte Längspfosten 2 einer Stirnseite 12 des Regals 1 werden Traversen 13 eingesteckt, von denen eine in Fig. 6 dargestellt ist. Diese Traverse kann als Dachtraverse an der Oberkante der Stirnseite 12, als Bodentraverse im unteren Bereich und als Zwischentraverse zwischen Dach- und Bodentraverse an der Stirnseite 12 des Regals 1 in die der jeweiligen Stirnseite 12 zugeordneten Längspfosten 2 eingesteckt werden. Sie dienen zur Aufnahme und Halterung beispiels weise der Auflageboards 5.

Eine solche Traverse 13 ist aus einem flachen Metallzuschnitt gebildet. Durch Biegungen bzw. Abkantungen werden Aufnahmetaschen 14 geformt, die nach oben hin offen sind.

Zwischen der mittleren und den äußeren Aufnahmetaschen 14 werden Spalte 15 vorgesehen, um erforderlichenfalls mehrteilige Auflageboards 5 in das Regal 1 einsetzen zu können. Die Seitenkanten 16 der Auflageboards 5 greifen dabei in die Spalte 15 ein.

Die jeweiligen Bereiche seitlich der äußeren Aufnahmetaschen 14 sind als Fortsätze 17 ausgebildet, so dass die Traverse 13 im wesentlichen U-förmig ist. Jeder Fortsatz 17 umfasst zwei zueinander beabstandete hakenartige Gebilde 18. Fig. 7 zeigt eine schematische Seitenansicht der Traverse 13 gemäß Fig. 6 in vergrößerter Darstellung. Dabei ist die abwärts gerichtete Form der hakenartigen Gebilde 18 ersichtlich. Ferner wird verdeutlicht, dass die Aufnahmetaschen 14 durch die Rückwand 19 und mehrere abgekantete Abschnitte 20 der Traverse 13 gebildet werden.

Die Traverse wird derart in 2 benachbarte Längspfosten 2 einer Stirnseite 12 des Regals 1 eingesetzt, dass die zwei hakenartigen Gebilde 18 jeweils eines Fortsatzes 17 in einen Längspfosten 2 eingehängt werden, wobei die hakenartigen Gebilde 18 in benachbarte Aussparungen 10 des Längspfostens 2, der gemäß Fig. 6 strichliert dargestellt ist, eingreifen. In die Aufnahmetaschen 14 einer Traverse kann ein Auflageboard 5 oder auch ein anderes Einhängeteil 21 eingesetzt werden.

Ein solches Einhängeteil 21 ist in den Fig. 8 bis 10 dargestellt. Dieses Einhängeteil 21 ist in an sich bekannter Weise teleskopierbar ausgebildet und.umfasst zunächst ein Steckblech 22. Das Steckblech 22 ist mit einer ersten Schiene 23 starr verbunden. Diese erste Schiene 23 ist über Kugellager 24 mit einer Mittelschiene 25 längsbeweglich verbunden. Die Mittelschiene 25 wiederum ist über weitere Kugellager 26 mit einer Außenschiene längsbeweglich verbunden, so dass das Einhängeteil 21 bei Bedarf teleskopierbar ist.

Die Außenschiene 27 trägt mittels zweier Halter 28 gemäß Fig. 8 einen Auszugsboden 29, auf dem nicht dargestellte Gegenstände abgelegt sind. Bei der Ausführungsform des Einhängeteils 21 gemäß Fig. 9 trägt die Außenschiene 27 eine Halterung 30 für Filmrollen 31. Bei dem Einhängeteil 21 gemäß Fig. 10 ist auf die Halter 28 der Außenschiene 27 eine Schublade 32 aufgesetzt. Andere Tragelemente und Lagerungen für beliebige Gegenstände können am teleskopierbaren Einhängeteil 21 vorgesehen werden.

Fig. 11 zeigt eine vergrößerte schematische Seitenansicht eines Einhängeteils 21 mit Steckblech 22, welches in die Aufnahmetasche 14 einer Traverse 13 eingesetzt ist.

Die Fig. 12 und 13 zeigen einen Teil eines Längspfostens 2, auf dem ein Türrahmen 33 aufgesetzt ist. Obwohl in Fig. 12 nur ein Längspfosten 2 gezeigt ist, erstreckt sich der Türrahmen 33 selbtsverständlich auf einen weiteren, nicht dargestellten Längspfosten einer Regalseite, die verschlossen werden soll. Wie aus Fig. 13 zu ersehen ist, weist der Türrahmen 33 an seiner Rückseite hervorragende hakenartige Gebilde 18 auf, die in die als Schlitze 7 ausgebildeten Ausnehmungen 6 im Längspfosten 2 eingreifen und somit die Schlitze 7 hintergreifen. Das Eigengewicht des Türrahmens hält diesen fest im Längspfosten 2.

Der Türrahmen 33 weist Scharnierteile 34 zur Aufnahme einer Flügeltür 35 auf, die mit zum Scharnierteil 34 passenden Scharnierteil 36 versehen ist. Wenn der Türrahmen 33 an den Längspfosten 2 des Regals 1 eingehängt ist, kann die Flügeltür 35 durch die Verbindung der Scharnierteile 34 und 36 mit dem Türrahmen 33 schwenkbar verbunden werden.

Ferner ist es möglich, beispielsweise die Vorderseite oder Rückseite des Regals 1 teilweise oder vollständig zu verkleiden. Die Fig. 14 und 15 zeigen einen Teile eines Verkleidungsbleches 37, welches an seinen Seiten zwei zueinander beabstandete hakenartige Gebilde 18 aufweist. Diese werden in gleicher Weise wie der zuvor beschriebene Türrahmen 33 in entsprechende Schlitze 7 des Längspfostens 2 eingehängt.

### Liste der Bezugszeichen

- 1: Regal
- 2: Längspfosten
- 3: Fuss
- 4: Strebe
- 5: Auflageboard
- 6: Ausnehmung
- 7: Schlitz
- 8: Bohrung
- 9: Bohrung
- 10: Aussparung
- 11: Spalt
- 12: Stirnseite
- 13: Traverse
- 14: Aufnahmetasche
- 15: Spalt
- 16: Seitenkante
- 17: Fortsatz
- 18: hakenartiges Gebilde
- 19: Rückwand
- 20: abgekantete Abschnitte
- 21: Einhängeteil
- 22: Steckblech
- 23: Schiene
- 24: Kugellager
- 25: Mittelschiene
- 26: Kugellager
- 27: Außenschiene
- 28: Halter
- 29: Auszugsbrett
- 30: Halterung
- 31: Filmrolle
- 32: Schublade
- 33: Türrahmen
- 34: Scharnierteil
- 35: Flügeltür
- 36: Scharnierteil
- 37: Verkleidungsblech

## Patentansprüche

1. Regalsystem zur Lagerung und Archivierung von Gegenständen, im wesentlichen bestehend aus mindestens einem Regal (1) mit rechteckigem Querschnitt, an dessen Eckpunkten vertikale Längspfosten (2) angeordnet sind, zwischen denen mindestens ein Auflageboard (5) befestigt ist, und das jeweils stirnseitig mit beabstandeten Dach- und/oder Boden- und/oder Zwischentraversen (13) versehen ist, wobei in die Längspfosten (2) Ausnehmungen (6,10) zur Aufnahme von hakenartigen Gebilden (18) von Einhängeteilen (21) und Traversen (13) vorgesehen sind, **dadurch gekennzeichnet, dass**
- jede Traverse (13) mehrere vorgespannte, aufwärts offene Aufnahmetaschen (14) aufweist und endseitig jeweils ein abwärts gerichteter Fortsatz (17) ausgebildet ist, der mindestens zwei vertikal beabstandete hakenartige Gebilde (18) aufweist,
- in die mehreren Aufnahmetaschen (14) der Traverse (13) ein- oder mehrteilige Auflageboards (5) oder Einhängeteile (21) unterschiedlicher Ausgestaltung einsetzbar sind, die durch die Aufnahmetaschen (14) selbstklemmend gehaltert sind, und
- gegebenenfalls an die vorderen Längspfosten (2) ein mit hakenartigen Gebilden (18) versehener Türrahmen (33) ansteckbar ist, der vorzugsweise Scharniere (34,36) für eine Flügeltür (35) aufweist.

2. Regalsystem nach Anspruch 1, **dadurch gekennzeichnet, dass** die Traverse (13) mit den Aufnahmetaschen (14), den endseitigen Fortsätzen (17) und den hakenartigen Gebilden (18) einstückig ausgebildet sind.

3. Regalsystem nach den Ansprüchen 1 und 2, **dadurch gekennzeichnet, dass** die Traversen (13) als Dachtraversen, Bodentraversen und Zwischentraversen ausgebildet sind.

4. Regalsystem nach den Ansprüchen 1 bis 3, **dadurch gekennzeichnet, dass** die Ausnehmungen (6) im Längspfosten (2) als vertikale Schlitze (7) ausgebildet sind, die einzeln oder paarweise beabstandet zueinander am Längspfosten (2) ausgeformt sind und in die komplementären hakenartigen Gebilde (18) des Türrahmens (33) oder bestimmter Einhängeteile (21) eingreifen.

5. Regalsystem nach den Ansprüchen 1 bis 4, **dadurch gekennzeichnet, dass** in die Aufnahmetaschen (14) von jeweils an einer Stirnseite (12) des Regals (1) angebrachten Traversen (13) ein ein- oder mehrteiliges Auflageboard (5) einsteckbar ist.

6. Regalsystem nach den Ansprüchen 1 bis 4, **dadurch gekennzeichnet, dass** in die Aufnahmetaschen (14) von jeweils an einer Stirnseite (12) des Regals (1) angebrachten Traversen (13) Steckbleche (22) von Einhängeteilen (21) einsteckbar sind.

7. Regalsystem nach den Ansprüchen 1 bis 6, **dadurch gekennzeichnet, dass** die Steckbleche (22) eine einheitliche Größe besitzen und mit den Einhängeteilen (21) verbunden sind.

8. Regalsystem nach den Ansprüchen 1 bis 7, **dadurch gekennzeichnet, dass** die Einhängeteile (21) als Tragelemente für zu lagernde Gegenstände unterschiedlicher Art ausgebildet sind.

9. Regalsystem nach den Ansprüchen 1 bis 8, **dadurch gekennzeichnet, dass** die Einhängeteile (21) als Teleskopauszüge für Schubladen (32), Auszugsböden (29) und dergleichen ausgebildet sind.

10. Regalsystem nach den Ansprüchen 1 bis 8, **dadurch gekennzeichnet, dass** die Einhängeteile (21) als starre Tragelemente ausgebildet sind.

11. Regalsystem nach den Ansprüchen 1 bis 10, **dadurch gekennzeichnet, dass** der Türrahmen (33) Scharniere (34) für ein- oder mehrflügelige Türen (35) aufweist.

## Claims

1. Shelving system for the storage and archiving of objects, the shelving system being substantially comprised of at least one shelf (1) with a right-angled cross section at whose corner points vertical posts (2) are arranged between which at least one support panel (5) is secured and with respect to which, at respective back side locations, cover cross-braces (13) and/or base cross-braces (13) and/or intermediate cross-braces (13) are provided, whereby apertures (6,10) are provided in the posts (2) for receiving hook-type structures (18) of hanger parts (21) and cross-braces (13), **characterized in that**
- each cross-brace (13) is formed of several pretensioned, outwardly opening receipt compartments (14) and has, at respective ends thereof, downwardly oriented projections (17) on each of which at least two vertically spaced hook-type structures (18) are provided,
- in the several receipt compartments (14) of the cross-brace (13), one-piece or multipart support panels (5) or hanger parts (21) of various configurations can be disposed which are retained in the receipt compartments (14) in a self-securing manner,
- as the occasion demands, a door frame (33) having hook-type structures (18) can be insert-mounted on the front posts (2), the door frame having, preferably, hinges (34, 36) for a double-leaf door (35).

2. Shelving system according to claim 1, **characterized in that** the cross-braces (13) with the receipt compartments (14), the end-sided projections (17), and the hook-type structures (18) are integrally formed as a single unit.

3. Shelving system according to claims 1 and 2, **characterized in that** the cross-braces (13) are configured as cover cross-braces (13), base cross-braces (13), and intermediate cross-braces (13).

4. Shelving system according to claims 1 to 3, **characterized in that** the apertures (6) in the posts (2) are configured as vertical slots (7) which are arranged at individual or pair-wise spacings from one another on the posts (2) and which are adapted for insertion thereinto of complementarily configured hook-type structures (18) of the doorframe (33) or predetermined hanger parts (21) .

5. Shelving system according to claims 1 to 4, **characterized in that** a single piece support panel or a support panel (5) formed of multiple pieces can be insert-mounted into the receipt compartments (14) formed respectively on the cross-braces (13) mounted on the back side (12) of the shelf (1).

6. Shelving system according to claims 1 to 4, **characterized in that** insert boards (22) of hanger parts (21) can be insert-mounted into the receipt compartments (14) formed respectively on the cross-braces (13) mounted on the back side (12) of the shelf (1).

7. Shelving system according to claims 1 to 6, **characterized in that** the insert boards (22) are formed of a single unitary size and are connected with the hanger parts (21).

8. Shelving system according to claims 1 to 7, **characterized in that** the hanger parts (21) are configured as support elements for supporting different types of objects to be stored.

9. Shelving system according to claims 1 to 8, **characterized in that** the hanger parts (21) are configured as telescoping pull-out elements for drawers (32), pull-out platforms (29), and the like.

10. Shelving system according to claims 1 to 8, **characterized in that** the hanger parts (21) are configured as rigid support elements.

11. Shelving system according to claims 1 to 10, **characterized in that** the doorframe (33) comprises hinge parts (34) for receipt of a single- or double-leaf door (35).

## Revendications

1. Système d'étagère pour le stockage et l'archivage d'objets, constitué essentiellement d'au moins une étagère (1) avec une section transversale à angle droit, sur les coins de laquelle sont disposés des poteaux longitudinaux (2) verticaux, entre lesquels est fixé au moins un panneau de support (5) pourvu respectivement à la partie frontale des traverses de plafond et/ou de sol et/ou intermédiaires (13) éloignées les unes des autres, les poteaux longitudinaux (2) étant pourvus de creux (6, 10) pour loger des éléments en forme de crochet (18) de pièces suspendues (21) et de traverses (13) **caractérisé en ce que**
- chaque traverse (13) présente plusieurs poches de réception (14) pré-tendues ouvertes vers le haut et qu'à l'extrémité est formé respectivement un prolongement(17) dirigé vers le bas présentant au moins deux éléments en forme de crochet (18) éloignés verticalement,
- que dans plusieurs poches de réception (14) de la traverse (13) peuvent être placés des panneaux de support (5) en un ou de plusieurs éléments ou des éléments suspendus (21) de conception différentes qui s'attachent par action d'auto-serrage dans les poches de réception (14) et
- que le cas échéant, un châssis de porte pourvu d'éléments en forme de crochet (18) peut être accroché aux poteaux longitudinaux (2), présentant de préférence des charnières (34, 36) pour une porte à battant (35).

2. Système d'étagère selon la revendication 1 **caractérisé en ce que** la traverse (13) avec les poches de réception (14), les prolongements d'extrémité (17) et les éléments en forme de crochet (18) sont formés en une pièce.

3. Système d'étagère selon les revendications 1 et 2 **caractérisé en ce que** les traverses (13) sont formées comme traverses de toit, traverses de sol et traverses intermédiaires.

4. Système d'étagère selon les revendications 1 à 3 **caractérisé en ce que** les creux (6) dans le poteau longitudinal (2) sont formés en tant que fentes verticales (7) formées individuellement ou par paires éloignées les unes par rapport aux autres au poteau longitudinal et dans lesquelles l'élément complémentaire en forme de crochets (18) du châssis de porte (33) ou de certaines pièces de suspension (21) s'accrochent.

5. Système d'étagère selon les revendications 1 à 4 **caractérisé en ce qu'**un panneau de support (5) à une ou plusieurs parties peut être introduit dans les poches de réception (14) des traverses (13) appliquées respectivement à une partie frontale (12) de l'étagère (1).

6. Système d'étagère selon les revendications 1 à 4 **caractérisé en ce que** des tôles enfichables (12) des pièces suspendues (21) peuvent être introduites dans les poches de réception (14) des traverses (13) appliquées respectivement à une partie frontale (12) de l'étagère (1).

7. Système d'étagère selon les revendications 1 à 6 **caractérisé en ce que** les tôles enfichables (22) possèdent une dimension uniforme et sont associées aux pièces suspendues (21).

8. Système d'étagère selon les revendications 1 à 7 **caractérisé en ce que** les pièces suspendues (21) sont formées en tant qu'éléments porteurs pour des objets à entreposer de différents type.

9. Système d'étagère selon les revendications 1 à 8 **caractérisé en ce que** les pièces suspendues (21) sont formées comme rallonges télescopiques pour tiroir (32), tablettes extractibles (29) et similaires.

10. Système d'étagère selon les revendications 1 à 9 **caractérisé en ce que** les pièces suspendues (21) sont formées comme éléments supports rigides.

11. Système d'étagère selon les revendications 1 à 10 **caractérisé en ce que** le châssis de porte (33) présente des charnières (34) pour des portes de un ou plusieurs battants (35).
